# EUROPÄISCHE PATENTANMELDUNG

(11) **EP 4 502 332 A1**
(43) Veröffentlichungstag der Anmeldung: **05.02.2025**
(21) Anmeldenummer: 24188955.9
(22) Anmeldetag: 16.07.2024
(51) Int. Cl.: E06B 3/58, E06B 3/67, E06B 3/82, E06B 3/70

(54) **TÜR MIT BEREICHSWEISE VERÄNDERBAREN LICHTDURCHLÄSSIGKEITSEIGENSCHAFTEN**

(30) Priorität: 31.07.2023 DE 202023104298 U
(71) Anmelder: New Ventures GmbH, 95111 Rehau (DE)
(72) Erfinder: Ehrenpfordt, Ricardo, 08056 Zwickau (DE)

(57) **Zusammenfassung**

Die vorliegende Erfindung betrifft eine Tür (1), die einen Blendrahmen (2) oder eine Zarge; mindestens einen Türflügel (3), der einen Flügelrahmen (4) und eine in den Flügelrahmen (4) aufgenommene Türfüllung (5) umfasst, wobei die Türfüllung (5) mindestens ein Funktionselement (18) umfasst, dessen Lichtdurchlässigkeitseigenschaften beim Anlegen einer elektrischen Spannung zumindest bereichsweise veränderbar sind; und ein Steuerungselement (13) umfasst, das dazu eingerichtet ist, das mindestens eine Funktionselement (18) zu steuern und eine elektrische Spannung zur Veränderung der Lichtdurchlässigkeitseigenschaften des mindestens einen Funktionselements (18) aufgrund eines Steuerbefehls auf das mindestens eine Funktionselement (18) anzulegen, wobei sich die Tür (1) erfindungsgemäß dadurch auszeichnet, dass das Steuerungselement (13) zumindest teilweise in dem Türflügel (3) aufgenommen ist.

## Beschreibung

Die vorliegende Erfindung betrifft eine Tür, die einen Blendrahmen oder eine Zarge; mindestens einen Türflügel, der einen Flügelrahmen und eine in den Flügelrahmen aufgenommene Türfüllung umfasst, wobei die Türfüllung mindestens ein Funktionselement umfasst, dessen Lichtdurchlässigkeitseigenschaften beim Anlegen einer elektrischen Spannung zumindest bereichsweise veränderbar sind; und ein Steuerungselement, das dazu eingerichtet ist, das Funktionselement zu steuern und eine elektrische Spannung zur Veränderung der Lichtdurchlässigkeitseigenschaften des mindestens einen Funktionselements aufgrund eines Steuerbefehls auf das mindestens eine Funktionselement anzulegen, umfasst.

Derartige Türen sowie entsprechende Fenster mit einem Flächenelement, dass veränderbare Lichtdurchlässigkeitseigenschaften aufweist, sind aus dem Stand der Technik bekannt. Beispielsweise beschreibt die WO 2012/079159 A1 ein Fenster mit veränderbaren Lichtdurchlässigkeitseigenschaften. Die Positionierung der Steuerungselemente für ein derartiges Fenster geht aus der WO 2012/079159 A1 nicht hervor. Durch offenkundige Vorbenutzung sind als stand-alone-Controller ausgebildete, externe Steuerungselemente bekannt. Nachteilig an derartigen stand-alone-Controllern wird gesehen, dass diese sich nicht in die Tür integrieren lassen, sondern in Verteilerschränken, Zwischendecken oder in Wänden montiert werden müssen.

Dementsprechend liegt der vorliegenden Erfindung die Aufgabe zugrunde, eine Tür zur Verfügung zu stellen, die die Nachteile des Stands der Technik zumindest teilweise überwindet. Insbesondere soll die Montage der erfindungsgemäßen Tür auf der Baustelle gegenüber dem Stand der Technik vereinfacht sein.

Diese und andere Aufgaben werden erfindungsgemäß durch eine Tür mit den Merkmalen des Anspruchs 1 gelöst. Bevorzugte Ausführungsformen der vorliegenden Erfindung sind in den abhängigen Ansprüchen beschrieben.

Gemäß der vorliegenden Erfindung wurde erkannt, dass ein minimaler Installationsaufwand auf der Baustelle ermöglicht wird, wenn das Steuerungselement zur Steuerung des mindestens einen Funktionselements zumindest teilweise in dem Türflügel aufgenommen ist. Dadurch wird es ermöglicht, dass der Einbau des Steuerungselements beim Türenbauer oder beim Türfüllungshellersteller erfolgen kann. Damit ist keine Installation des Steuerungselements im Rahmen unterschiedlicher Gewerke auf der Baustelle mehr erforderlich. Darüber hinaus sind zur Montage der erfindungsgemäßen Tür keine erheblichen Eingriffe in die bestehende Gebäudestruktur erforderlich, weil dessen Steuerungselement, das ansonsten gegebenenfalls in der Gebäudewand, in Verteilerschränken oder Zwischendecken untergebracht werden müsste, bereits im Türflügel angeordnet ist.

Dementsprechend liegt die vorliegende Erfindung in der Bereitstellung einer Tür, das/die (a) einen Blendrahmen oder eine Zarge; (b) mindestens einen Türflügel, der einen Flügelrahmen und eine in den Flügelrahmen aufgenommene Türfüllung umfasst, wobei die Türfüllung mindestens ein Funktionselement umfasst, dessen Lichtdurchlässigkeitseigenschaften beim Anlegen einer elektrischen Spannung zumindest bereichsweise veränderbar sind; und (c) ein Steuerungselement, das dazu eingerichtet ist, das mindestens eine Funktionselement zu steuern und eine elektrische Spannung zur Veränderung der Lichtdurchlässigkeitseigenschaften des mindestens einen Funktionselements aufgrund eines Steuerbefehls auf das mindestens eine Funktionselement anzulegen, umfasst, wobei sich die Tür erfindungsgemäß dadurch auszeichnet, dass das Steuerungselement zumindest teilweise in dem Türflügel aufgenommen ist.

Wie hierin verwendet bezieht sich der Begriff "Tür" bevorzugt auf eine Kunststofftür. Es kommen aber auch Metalltüren, Holztüren oder Verbundtüren in Betracht. Handelt es sich um eine Kunststofftür, so sind der Blendrahmen, die Zarge und/oder der Türflügel bevorzugt aus Hohlkammerprofilen gebildet, deren Hauptmaterial Polyvinylchlorid (PVC), insbesondere Hart-PVC (PVC-U) oder glasfaserverstärktes PVC, das jeweils auch nachchloriertes PVC (PVC-C) umfassen kann, wobei zusätzlich Zusatzstoffe wie z. B. Stabilisatoren, Weichmacher, Pigmente und dergleichen zugesetzt sind. Durch Verschweißen von auf Gehrung geschnittenen Stücken solcher Hohlkammerprofile können die entsprechenden Rahmen erhalten werden.

In Bezug auf die erfindungsgemäße Tür kann es von Vorteil sein, wenn das Steuerungselement vollständig in dem Türflügel aufgenommen ist. Diese Weise wird es möglich, den Blendrahmen bzw. die Zarge und den Flügelrahmen der erfindungsgemäßen Tür getrennt voneinander an der Baustelle zu installieren.

Es kann auch von Nutzen sein, wenn der Flügelrahmen aus Abschnitten eines Hohlkammerprofils gebildet ist, wobei das Steuerungselement zumindest teilweise in eine Hohlkammer des Flügelrahmens, vorzugsweise vollständig in eine Hohlkammer des Flügelrahmens, aufgenommen ist. In diesem Fall kann der Einbau des Steuerungselements in die erfindungsgemäße Tür bereits beim Türenbauer erfolgen. Dabei hat es sich als besonders günstig erwiesen, wenn mindestens ein Halteelement des Steuerungselements auf einer Falzfläche des Flügelrahmens aufliegt. Dies vereinfacht einerseits den Einbau des Steuerungselements in den Flügelrahmen und ermöglicht darüber hinaus eine einfache Zugänglichkeit zum Steuerungselement, wenn eine entsprechende Reparatur erforderlich wird.

Es kann auch günstig sein, wenn die Türfüllung weiter ein Schaumelement umfasst, wobei das Steuerungselement zumindest teilweise in das Schaumelement, vorzugsweise vollständig in das Schaumelement, aufgenommen ist. So kann der Einbau des Steuerungselements bereits beim Hersteller der Türfüllungen erfolgen, die dann nur noch beim Türenbauer in die entsprechenden Flügelrahmen eingesetzt werden müssen. Um eine stabile Befestigung des Steuerungselements Schaummoment zu gewährleisten, ist es in diesem Fall besonders bevorzugt, wenn das Steuerungselements durch Befestigungsmittel, insbesondere durch entsprechende Schrauben, mit dem Schaumelement verbunden ist. Dazu können in einem Gehäuse des Steuerungselements entsprechende Bohrungen zur Durchführung der Schrauben vorgesehen sein. Diese Bohrungen sind bevorzugt ungefähr rechtwinklig zu den Halteelementen angeordnet, die in bevorzugten Ausführungsformen der erfindungsgemäßen Tür zur Befestigung des Steuerungselements an der Falzfläche des Flügelrahmens genutzt werden.

Darüber hinaus kann es auch bevorzugt sein, wenn das Steuerungselements elektrische Schnittstellen zur Spannungsversorgung sowie zur Verarbeitung und Ausgabe kabelbasierter Steuerbefehle aufweist. Bevorzugt sind diese Schnittstellen an derselben Seite des Gehäuses des Steuerungselements angeordnet. Solche elektrischen Schnittstellen ermöglichen eine einfache Spannungsversorgung des Steuerungselements und erlauben die Übermittlung von kabelbasierten Steuerungsbefehlen an das Steuerungselements, beispielsweise über Wipptaster. Weiterhin kann es von speziellem Nutzen sein, wenn das Steuerelement Schnittstellen zur Verarbeitung kabelloser Steuerbefehle umfasst, insbesondere Schnittstellen zur Verarbeitung und Ausgabe kabelloser Steuerbefehle mittels dem Kommunikationsstandard "Matter". Dabei handelt es sich um einen Verbindungsstandard für die Hausautomatisierung, welcher die Kommunikation zwischen Smart-Home-Geräten ermöglicht, insbesondere Geräte unterschiedlicher Hersteller und auf Wi-Fi, Bluetooth oder Thread basiert. Zusätzlich oder alternativ dazu kann es hilfreich sein, wenn die Schnittstellen zur Verarbeitung von sensorischen Steuerbefehlen, insbesondere sensorischer Steuerbefehle von Fingerprintsensoren, Temperatursensoren, Lichtsensoren, Feuchtesensoren, Luftqualitätssensoren, Beschleunigungssensoren, Türöffnungssensoren, Alarmspinnen, Glasbruchsensoren, Einbruchssensoren ausgelegt sind. Dadurch wird es möglich, das Steuerungselement der erfindungsgemäßen Tür auch für andere Bestandteile eines Smart Home-Systems zu nutzen und in ein solches einzubinden. Dazu kann es hilfreich sein, wenn das Steuerungselement Sensoren zur Erzeugung eigener Steuerbefehle umfasst, insbesondere Fingerprintsensoren, Temperatursensoren, Lichtsensoren, Feuchtesensoren, Luftqualitätssensoren, Beschleunigungssensoren, Türöffnungssensoren, Einbruchssensoren. Mittels der Schallsensorik oder Beschleunigungssensorik kann es u.a. möglich sein, mechanische Einwirkungen auf das Flächenelement im Falle eines Einbruchs zu detektieren. Mittels der Temperatur-, Feuchte-, Druck- und Lichtqualitätssensorik kann ein Klimamonitoring umgesetzt werden. So kann es u.a. sinnvoll sein, innerhalb einer Regelkette die Funktionselemente auf Basis von gemessenen Temperaturen zu schalten, um u.a. eine zu starke Erwärmung eines Raumes zu verhindern oder diese zu ermöglichen. Mittels der Lichtsensorik kann es möglich sein, innerhalb einer Regelkette die Funktionselemente auf Basis des gemessenen Lichteinfalls automatisch zu schalten. Zusätzlich kann mittels der Lichtsensorik die einwandfreie Funktion und den Alterungszustand der Funktionselemente und des gesamten Systems nach Installation und über Lebensdauer überwacht werden.

Besonders hilfreich ist es, wenn mindestens eine Schnittstelle des Steuerungselements zur Steuerung mindestens eines elektrisch steuerbaren Türschlosses ausgelegt ist.

In bevorzugten Ausführungsformen der erfindungsgemäßen Tür ist das Steuerungselement dazu eingerichtet, eine elektrische Spannung zur Veränderung der Lichtdurchlässigkeitseigenschaften des Funktionselements aufgrund eines Steuerbefehls auf das Funktionselement anzulegen. Die ermöglicht eine Steuerung der Lichtdurchlässigkeitseigenschaften des Funktionselements ohne weitere externe Steuerungselemente.

Zusätzlich oder alternativ dazu kann es hilfreich sein, wenn das Steuerungselement eine dem Steuerungselement zugeführte elektrische Gleichspannung in eine elektrische Wechselspannung für das Funktionselement umzuwandeln. Dies ermöglicht die Bereitstellung einer zugeführten Gleichspannung im Schutzkleinspannungsbereich und eine hohe optische Güte der Veränderung der Lichtdurchlässigkeitseigenschaften des Funktionselements.

Darüber hinaus kann es sich auch als nützlich erweisen, wenn das Steuerungselement induktiv kontaktierbar ist. Dabei kann es hilfreich sein, wenn mindestens eine dazu einsetzbare Induktionsspule im Blendrahmen oder der Zarge und eine weitere Induktionsspule im Flügelrahmen, im Hohlkammerprofil des Flügelrahmens oder im Steuergerät aufgenommen sind. Auch dies trägt zur Einfachheit der Montage der erfindungsgemäßen Tür bei.

In weiteren bevorzugten Ausführungsformen der erfindungsgemäßen Tür kann das mindestens eine Funktionselement mindestens zwei Funktionszonen umfassen, deren Lichtdurchlässigkeitseigenschaften beim Anlegen einer elektrischen Spannung an die Funktionszone einzeln veränderbar sind. Eine derartige Ausgestaltung des Funktionselements ermöglicht bereichsweise veränderbare Privatsphäreeigenschaften, die durch das Flächenelement der erfindungsgemäßen Tür generiert werden können.

Dabei handelt es sich bei dem Flächenelement vorzugsweise um ein Verbundscheibenelement mit bereichsweise elektrisch steuerbaren Lichtdurchlässigkeitseigenschaften. Ein derartiges Verbundscheibenelement umfasst vorzugsweise ein erstes Scheibenelement und ein zweites Scheibenelement, wobei sich zwischen dem ersten Scheibenelement und dem zweiten Scheibenelement ein Zwischenraum befindet. Das Funktionselement ist dann bevorzugt in dem Zwischenraum zwischen den beiden Scheibenelementen angeordnet. Das Funktionselement umfasst dabei vorzugsweise mindestens zwei Funktionszonen, deren Lichtdurchlässigkeitseigenschaften beim Anlegen einer elektrischen Spannung an die Funktionszone einzeln veränderbar sind und jede Funktionszone eine Kontaktstelle umfasst. Dabei kann das Verbundscheibenelement weiter mindestens einen Leiterträger umfassen, der mindestens eine der Anzahl der Funktionszonen des Funktionselements entsprechende Anzahl an Kontaktbereichen und zu jedem Kontaktbereich ein diesem Kontaktbereich zugeordnetes Leitungselement umfasst, wobei jede Kontaktstelle des Funktionselements durch einen Kontaktbereich des Leiterträgers kontaktiert ist.

In dem Verbundscheibenelement können die Kontaktstellen des Funktionselements im Zwischenraum zwischen den Scheibenelementen angeordnet sein. Damit liegen die Kontaktstellen des Funktionselements geschützt zwischen den Scheibenelementen des Verbundscheibenelements, was dessen Robustheit weiter erhöht. Zusätzlich oder alternativ dazu können zumindest die Kontaktbereiche des Leiterträgers im Zwischenraum angeordnet sein. Zum einen macht dies die Kontaktstellen des Funktionselements besser zugänglich, wenn diese ebenfalls im Zwischenraum zwischen den Scheibenelementen, zum anderen erhöht dies die Robustheit des Verbundscheibenelements weiter. Ebenso können die Leitungselemente des Leiterträgers mindestens zwei voneinander elektrisch isolierte, schichtartige Metalllagen aufweisen. Dadurch ist gewährleistet, dass der Leiterträger eine geringe Breite aufweisen kann und besonders vorteilhaft zumindest teilweise zwischen den Scheibenelementen angeordnet werden kann, um die Robustheit der Kontakte weiter zu erhöhen. Es kann auch bevorzugt sein, wenn der Leiterträger zusätzliche Kontaktbereiche mit einem gemeinsamen Leitungselement aufweist, welche eine weitere Kontaktstelle jedes Funktionselements kontaktieren. Damit ist es möglich, mittels des Leiterträgers auch den gemeinsamen, zusätzlich notwendigen Kontakt aller Funktionszonen ("Common-Contact") zu kontaktieren. Ein derartig ausgebildetes Verbundscheibenelement wird dann in der erfindungsgemäßen Tür derart eingesetzt, dass es die dem Raum zugewandte Scheibe einer Mehrscheibenisolierverglasung bildet.

Bevorzugt ist das das Funktionselement als SPD-Funktionselement, PDLC-Funktionselements, EC-Funktionselement oder als Kombination der vorgenannten Funktionselemente ausgebildet. Derartige Funktionselemente stellen die gängigen aktiven Schichten dar, deren optischen Eigenschaften, wie beispielsweise Milchigkeit und/oder Transparenz, durch Variieren einer das Funktionselement angelegten Spannung verändert werden können. Bei SPD-Funktionselementen sind in einer aktiven Schicht lichtabsorbierende oder lichtreflektierende Partikel, vorzugsweise mit einem mittleren Durchmesser von weniger als 1 µm, in einer Flüssigkeit suspendiert. Beidseitig der Suspension befindet sich eine transparente, leitfähige Schicht (z. B. Indium-Zinn-Oxid, ITO). Beim Anlegen einer Spannung richten sich die suspendierten Partikel aus. Dadurch wird das Funktionselement durchsichtig. Als Beispiele für SPD-Funktionselemente (suspended particle device) können beispielsweise die in der EP 0 876 608 B1 und der WO 2011/033313 A1 beschriebenen Elemente angeführt werden. Bei einem PDLC-Funktionselement (polymer dispersed liquid crystal) sind als aktive Schicht Flüssigkristalle in eine Polymermatrix eingebettet. Auf beiden Seiten dieser aktiven Schicht ist wieder jeweils eine transparente, leitfähige Schicht (z. B. Indium-Zinn-Oxid, ITO) angeordnet. Die Flüssigkristalle bewirken eine starke Streuung des durch die aktive Schicht scheinenden Lichts, das Funktionselement ist undurchsichtig bzw. opak. Beim Anlegen einer Spannung richten sich die Flüssigkristalle zueinander aus, so dass die Lichttransmission durch das Funktionselement erhöht wird. Das Funktionselement wird transparent. Ein EC-Funktionselement (electrochromic device) ist durchsichtig, wenn keine Spannung an das Funktionselement angelegt. Beim Anlegen einer Spannung ändern sich die optischen Eigenschaften, insbesondere die Farbe des Funktionselements, durch einen reversiblen chemischen Prozess. Das EC-Funktionselement bleibt bei Anlegen einer Spannung transparent, erscheint aber dunkler. Der Grad der Verdunkelung kann durch Variieren der angelegten Spannung kontinuierlich eingestellt werden.

Der Leiterträger kann ein Anschlusselement umfassen, das außerhalb des Zwischenraums angeordnet ist. Dieser vereinfacht den Anschluss des Verbundscheibenelements an die Steuereinrichtung, beispielsweise einen Controller, beträchtlich. Dabei kann es sich auch als günstig erweisen, wenn das Anschlusselement eine der Anzahl von Leitungselementen des Leiterträgers entsprechende Anzahl von Anschlussstellen aufweist. Dies trägt wieder zu einem einfachen Verbinden der Komponenten bei. Der Leiterträger weist bevorzugt den Kontaktbereichen zugeordnete elektronische Einheiten auf, welche die Leitungselemente der Kontaktbereiche zu einem gemeinsamen busbasierten Leitungsbereich bündeln. Dadurch ist es möglich, die Anzahl von Leitungselementen, welche über den Leiterträger zum Anschlusselement geführt sind, sowie die Anzahl von Anschlussstellen des Anschlusselementes und die Anzahl von Anschlussstellen an der Steuereinrichtung deutlich zu reduzieren. Die Baugrößen aller Komponenten werden dadurch erheblich reduziert. Der Leiterträger kann weitere elektronische Bauelemente, insbesondere Sensoren, umfassen, die insbesondere zur Detektion von Beschleunigungen, Temperatur, Feuchte, Druck, Licht, Trübung, Schall, Luftqualität und dergleichen eingerichtet sind. Mittels der Beschleunigungs- und/oder Schallsensorik kann es u.a. möglich sein, mechanische Einwirkungen auf das Verbundscheibenelement im Falle eines Einbruchs zu detektieren. Mittels der Temperatur-, Feuchte-, Druck- und Lichtqualitätssensorik kann ein Klimamonitoring umgesetzt werden. So kann es u.a. sinnvoll sein, innerhalb einer Regelkette die Funktionselemente auf Basis von gemessenen Temperaturen zu schalten, um u.a. eine zu starke Erwärmung eines Raumes zu verhindern oder diese zu ermöglichen. Mittels der Lichtsensorik kann es möglich sein, innerhalb einer Regelkette die Funktionselemente auf Basis des gemessenen Lichteinfalls automatisch zu schalten. Zusätzlich kann es möglich sein, mittels der Licht- und Trübungssensorik die einwandfreie Funktion der Funktionselemente und des gesamten Systems bis zum Controller nach Installation und über Lebensdauer zu überwachen.

Die Türfüllung der erfindungsgemäßen Tür umfasst in bevorzugten Ausführungsformen bevorzugt ein Scheibenelement, das vorzugsweise als Isolierverglasung ausgebildet ist. Vorzugsweise bildet eine Scheibe der Isolierverglasung ein Verbundscheibenelement, die durch einen oder mehrere Randverbunde mit einer oder mehreren weiteren Scheiben zu der Isolierverglasung zusammengefügt sind. Bevorzugt bildet das Verbundscheibenelement die im Raum zugewandte Scheibe der Isolierverglasung. Grundsätzlich ist es aber auch denkbar, dass das Verbundscheibenelement als alleiniges Verglasungselement in der erfindungsgemäßen Tür eingesetzt wird.

Die Scheibenelemente sind vorzugsweise aus Glas, insbesondere aus Floatglas, Quarzglas, Flachglas, Kalk-Natron-Glas, Borosilikatglas, oder aus klaren Kunststoffe, wie beispielsweise Polycarbonat (PC) oder Polymethylmethacrylat (PMMA). Die Scheibenelemente sind bevorzugt klar und transparent, können aber auch getönt oder gefärbt sein. Die Scheibenelemente besitzen eine Dicke von vorzugsweise 1 mm bis 5 mm. Grundsätzlich kann Verbundscheibenelement eine beliebige Form besitzen, wobei rechteckige Ausgestaltungen bevorzugt sind. Das Verbundscheibenelement ist vorzugsweise im Wesentlichen eben oder leicht oder stark gebogen.

In alternativen Ausführungsformen kann das Funktionselement auch als eine derartige Funktionsfolie ausgebildet sein, die auf eine Scheibe des Flächenelements, insbesondere der Isolierverglasung, auflaminiert ist. Bei der Scheibe, auf die das als Funktionsfolie ausgebildete Funktionselement auflaminiert ist, hat sich insbesondere die dem Raum zugewandte Scheibe der Isolierverglasung als besonders günstig erwiesen. Dabei erfolgt das Auflaminieren der Funktionsfolie vorzugsweise auf die dem Raum abgewandte Seite der Scheibe.

Das Funktionselement weist elektrisch steuerbare optische Eigenschaften auf und ist vorzugsweise in mindestens zwei Funktionszonen untergliedert. Zentraler Bestanteil jeder Funktionszone ist dabei eine aktive Schicht, die je nach Art des Funktionselements unterschiedlich ist. In bevorzugten Ausführungsformen der vorliegenden Erfindung ist das Funktionselement als PDLC-Funktionselement ausgebildet. In der aktiven Schicht sind dann unausgerichtete Flüssigkristalle in einer Polymermatrix enthalten. Dies resultiert in einer starken Streuung des durchscheinenden Lichts. Ohne angelegte elektrische Spannung zeichnet sich das PDLC-Funktionselement durch ein weißes, milchiges Aussehen aus, das beispielsweise als Sichtschutz dienen kann. Wird an die aktive Schicht eine elektrische Spannung angelegt, richten sich die Flüssigkristalle in eine Richtung aus und die Transmission von Licht durch die aktive Schicht wird erhöht. Das Verbundscheibenelement wird dadurch transparent. Auf beiden Seiten der aktiven Schicht befindet sich jeweils eine als Flächenelektrode fungierende elektrisch leitfähige Beschichtung. Die elektrisch leitfähigen Beschichtungen sind transparent. Dabei kann es sich bevorzugt um Schichten aus ITO (Indium-Zinn-Oxid) handeln, die häufig nur wenige Nanometer dick sind. Daran schließen sich beidseitig Trägerfolien an, bei denen es sich bevorzugt um Polymerfolien, insbesondere um PET-Folien handelt. Die Dicke der Trägerfolien liegt im Bereich von 0,02 mm bis 3 mm, vorzugsweise im Bereich von 0,25 mm bis 1 mm. Die Außenseiten des Funktionselements und damit die Verbindung zu den Scheibenelementen bilden häufig Zwischenschichten. Bei den Zwischenschichten handelt es sich bevorzugt um thermoplastische Kunststofffolien, insbesondere um Folien aus Polyvinylbutyral (PVB) mit einer Dicke im Bereich von 0,02 mm bis 3 mm, vorzugsweise im Bereich von 0,25 mm bis 1 mm.

In alternativen Ausführungsformen kann die erfindungsgemäße Tür mehr als einen Türflügel, insbesondere zwei oder drei Türflügel, umfassen. Dabei kann mehr als ein Türflügel der erfindungsgemäßen Tür ein Funktionselement umfassen. In derartigen Ausführungsformen ist es bevorzugt, wenn das Steuerungselement dazu eingerichtet ist, mehr als ein Funktionselement, insbesondere alle Funktionselemente, derart anzusteuern, dass dessen Lichtdurchlässigkeitseigenschaften beim Anlegen einer elektrischen Spannung zumindest bereichsweise veränderbar sind. Zusätzlich oder alternativ dazu kann die erfindungsgemäße Tür auch mit einem Seitenteil oder mehreren Seitenteilen versehen sein, die vorzugsweise in den Blendrahmen oder in die Zarge der erfindungsgemäßen Tür aufgenommen sind. Dabei kann eines oder mehrere der Seitenteile ebenfalls ein Funktionselement umfassen. Dann ist es ebenso bevorzugt, wenn das Steuerungselement dazu eingerichtet ist, mehr als ein Funktionselement, insbesondere alle Funktionselemente, derart anzusteuern, dass dessen Lichtdurchlässigkeitseigenschaften beim Anlegen einer elektrischen Spannung zumindest bereichsweise veränderbar sind.

Die erfindungsgemäße Tür sowie einzelne Teile davon können auch zeilenweise oder schichtweise unter Verwendung eines zeilenaufbauenden oder schichtaufbauenden Fertigungsverfahrens (z. B. 3D-Druck) hergestellt werden, bevorzugt ist jedoch die Herstellung mittels Extrusion.

Im Folgenden soll die vorliegende Erfindung unter Bezugnahme auf die in den Figuren dargestellten Ausführungsformen im Detail erläutert werden. Anhand der Figuren wird die vorliegende Erfindung in Bezug auf eine als Kunststofftür ausgebildete erfindungsgemäße Tür detailliert erläutert. Es versteht sich jedoch, dass die diesbezüglichen Ausführungen auch in Bezug auf andere Türarten entsprechend Anwendung finden. Dabei zeigen
- Figur 1: eine schematische Darstellung einer Tür gemäß einer Ausführungsform der vorliegenden Erfindung in einer Vorderansicht;
- Figur 2: eine schematische Querschnittsdarstellung einer Tür gemäß einer Ausführungsform der vorliegenden Erfindung;
- Figur 3: eine perspektivische Darstellung des Steuerungselements der in Fig. 1 und Fig. 2 gezeigten erfindungsgemäßen Tür; und
- Figur 4: eine schematische Darstellung eines als Verbundscheibenelement ausgebildeten Funktionselements, das in der in Fig. 1 bis Fig. 3 gezeigten Ausführungsform der erfindungsgemäßen Tür eingesetzt ist; und
- Figur 5: eine schematische Querschnittsdarstellung einer Tür gemäß einer weiteren Ausführungsform der vorliegenden Erfindung.

In Fig. 1 ist der grundsätzliche Aufbau einer Tür 1 gemäß einer Ausführungsform der vorliegenden Erfindung in einer schematischen Darstellung gezeigt. Die erfindungsgemäße Tür 1 ist dabei als eine Kunststofftür ausgebildet. In der in Fig. 1 dargestellten Ausführungsform umfasst die erfindungsgemäße Tür 1 einen Blendrahmen 2 und einen über Bandrollen drehbar an den Blendrahmen 2 angelegten Türflügel 3. Der Blendrahmen 2 ist aus drei miteinander im Eckbereich verschweißten Kunststoffprofilholmen und einer in der Einbausituation gemäß Fig. 1 unten angeordneten Schwelle aufgebaut, die über Schwellenhalter mit den beiden angrenzenden Kunststoffprofilholmen des Blendrahmens 2 verbunden ist. Der Türflügel 3 umfasst einen Flügelrahmen sowie eine in den Flügelrahmen 4 aufgenommene eine Türfüllung 5. In dieser Ausführungsform der erfindungsgemäßen Tür 1 umfasst die Türfüllung 5 einen Bereich aus einem Schaummaterial 6 (vgl. Fig. 2), in dessen Öffnung ein Verglasungselement 7 aufgenommen ist. Letztlich umfasst der Türflügel 3 Deckelemente 8, 8', durch die der Flügelrahmen 4, das Schaummaterial sowie im Randbereich auch das Verglasungselement 7 nach außen hin verdeckt werden.

Fig. 2 zeigt eine partielle Querschnittsdarstellung der in Fig. 1 dargestellten erfindungsgemäßen Tür. Darin ist der über Dichtungen am Blendrahmen 2 anliegende Türflügel 3 mit dem Flügelrahmen 4 zu erkennen, der aus miteinander verschweißten Abschnitten eines Hohlkammerprofils aufgebaut ist. In der in Figur 1 dargestellten Ausführungsform der erfindungsgemäßen Tür 1 ist dieses Hohlkammerprofil aus einem thermoplastischen Polymermaterial hergestellt, vorzugsweise Polyvinylchlorid (PVC), insbesondere Hart-PVC (PVC-U), nachchloriertem PVC (PVC-C) oder glasfaserverstärktem PVC, dem zusätzlich Zusatzstoffe wie z. B. Stabilisatoren, Weichmacher, Pigmente und dergleichen zugesetzt sind. Das Hohlkammerprofil ist aus einer Vielzahl von Hohlkammern aufgebaut, die jeweils von Stegen umgeben sind. Zentral umfasst Hohlkammerprofil eine Haupthohlkammer 9, in der ein Armierungselement 10, insbesondere eine Stahlarmierung, aufgenommen ist. Ein oberer Steg der Haupthohlkammer 9 bildet zusammen mit einem Überschlag 11 einen Falz mit einer Falzfläche 12. Mittels einer Einlage und eines auf deren Auflagefläche aufgelegten Klotzes ist die Türfüllung 5 in ihrer Position im Flügelrahmen 4 gehalten.

Durch eine entsprechende Ausfräsung der Falzfläche 12 und dem darunterliegenden Steg des Armierungselements 10 ist ein Steuerungselement 13 in die Haupthohlkammer 9 eingeführt und dadurch vollständig in den Türflügel 3 aufgenommen.

Das Steuerungselements 13 ist in Fig. 3 in einer perspektivischen Darstellung gezeigt. In der in Fig. 3 umfasst das Steuerelement 13 ein Gehäuse 14, an dessen einer Seite zwei als Haltelaschen ausgebildete Halteelemente 15, 15' angeordnet sind. Die Halteelemente 15, 15' weisen jeweils ein Paar Durchgangsbohrungen auf. Durch diese Durchgangsbohrungen können entsprechende Befestigungsmittel, beispielsweise Schrauben, geführt werden, durch die das Steuerungselement 13, wie in Fig. 2 angedeutet, an der Falzfläche 12 befestigt werden kann. In einem derartigen Fall liegen die Halteelemente 15, 15' auf der Falzfläche 12 des Flügelrahmens 4 auf.

An der gegenüberliegenden Seite weist das Steuerungselements 13 mehrere elektrische Schnittstellen 16 und eine Aufnahme 17 zur Einführung des Kabels für die Spannungsversorgung auf. Dies ermöglicht eine einfache Spannungsversorgung des Steuerungselements 13 sowie eine einfache Kommunikationsmöglichkeit zwischen dem Steuerungselements 13 und einem Funktionselement 18 und anderen möglichen Komponenten eines Smart Home-Systems, insbesondere Wipptaster, Fingerprintsensoren, Temperatursensoren, Lichtsensoren, Feuchtesensoren, Luftqualitätssensoren, Beschleunigungssensoren, Türöffnungssensoren, Alarmspinnen, Glasbruchsensoren, Einbruchssensoren. Die elektrischen Schnittstellen sind dabei bevorzugt an einer Seite des Gehäuses 14 angeordnet.

Das Steuerungselements 13 ist leitend mit dem Funktionselement 18 verbunden, das als Verbundglasscheibe ausgebildet ist und in der in Fig. 2 gezeigten Ausführungsform der erfindungsgemäßen Tür 1 die dem Deckelement 8 zugewandte Scheibe des als Dreischeiben-Isolierverglasung ausgebildeten Verglasungselements 7 bildet. In der in Fig. 2 gezeigten Ausführungsform der vorliegenden Erfindung ist das Funktionselement 18 als PDLC-Funktionselement ausgebildet.

Ein exemplarisches Funktionselement 18, das in der erfindungsgemäßen Tür 1 eingesetzt werden kann, ist in Fig. 4 in einer schematischen Darstellung gezeigt.

Das Funktionselement 18 umfasst in dieser Ausführungsform vier Funktionszonen 19, 19', 19", 19‴ sowie einen Leiterträger 20, wobei das Funktionselement 18 in anderen Ausführungsformen auch eine andere Anzahl an Funktionszonen 19, 19', 19", 19‴ umfassen kann. Jede der Funktionszonen 19, 19', 19", 19‴ weist dabei mindestens eine Kontaktstelle, an der die jeweilige Funktionszone 19, 19', 19", 19‴ mit dem Leiterträger 20 elektrisch leitend kontaktiert ist. Das Funktionselement 18 kann beispielsweise als SPD-Funktionselement, PDLC-Funktionselement, EC-Funktionselement oder als Kombination der vorgenannten Funktionselemente ausgebildet sein. Der Leiterträger 20 ist in einem Randbereich des Funktionselements 18 angeordnet und weist in der dargestellten Ausführungsform vier Leitungselemente des Leiterträgers 20 auf, denen jeweils eine Funktionszone 19, 19', 19", 19‴ des Funktionselements 18 zugeordnet ist.

Die Leitungselemente des Leiterträgers 20 münden in einem Anschluss 21, der wiederum eine Aufnahme aufweist, in die ein Anschlussstück eines Kabels 22 aufgenommen, insbesondere eingesteckt ist. Über das Kabel 22 ist das Funktionselement 18 an das Steuerungselement 13 anschließbar. Das Steuerungselements 13 zumindest teilweise in die Haupthohlkammer 9 des Flügelrahmens 4 aufgenommen. Ein Leiter 23, der an die Funktionszonen 19, 19', 19", 19‴ des Funktionselements 13 angeschlossen ist, ist ebenfalls an das Steuerungselement 13 anschließbar.

Das Steuerungselement 13 kann beispielsweise als Controller ausgebildet sein. Das Steuerungselement 13 ist an externe Stromversorgung angeschlossen. Zusätzlich oder alternativ dazu kann der Strom auch über Induktion dem Steuerungselements 13 selbst erzeugt werden. Dazu kann in dem Steuerungselements 13 eine entsprechende Induktionsspule aufgenommen sein. Das Steuerungselements 13 ist dazu eingerichtet, durch das Anlegen einer variablen Spannung an das Funktionselement 18 dessen Lichtdurchlässigkeitseigenschaften des Flächenelements 11 variieren zu können.

Im Folgenden wird die vorliegende Erfindung unter Bezugnahme auf eine weitere Ausführungsform erläutert, die in Fig. 5 dargestellt ist. Um Wiederholungen zu vermeiden, wird hierin lediglich auf die Unterschiede zwischen den verschiedenen Ausführungsformen der erfindungsgemäßen Tür eingegangen. Ansonsten gelten die Ausführungen in Bezug auf die Ausführungsform gemäß Fig. 1 bis Fig. 4 entsprechend. Identische Bezugszeichen stehen für gleiche Elemente.

In Fig. 5 ist eine Tür gemäß einer weiteren Ausführungsform der vorliegenden Erfindung in einer schematischen Querschnittsansicht gezeigt. Die erfindungsgemäße Tür 1 gemäß dieser Ausführungsform unterscheidet sich von der in Bezug auf Fig. 1 bis Fig. 4 beschriebenen erfindungsgemäßen Tür 1 lediglich hinsichtlich der Anordnung und Befestigung des Steuerungselements 13.

Gemäß dieser Ausführungsform ist das Steuerungselements 13 nicht in die Haupthohlkammer 9 des Flügelrahmens 4, sondern in eine Ausnehmung des Schaumaterials 6 der Türfüllung 5 aufgenommen. Zusätzlich ist es durch vorzugsweise als Befestigungsschrauben aufgebildete Befestigungsmittel mit dem Schaummaterial 6 verbunden. Dazu sind die entsprechenden Befestigungsmittel durch Durchgangsbohrungen in dem Gehäuse 14 (vgl. Fig. 3) geführt. Diese Durchgangsbohrungen sind in etwa rechtwinklig zu den Durchgangsbohrungen der Haltelaschen 15,15' angeordnet.

Gemäß den beiden Ausführungsformen der erfindungsgemäßen Tür ist das Steuerungselements 13 vollständig im Türflügel 5 aufgenommen, nämlich in der Ausführungsform gemäß Fig. 1 bis Fig. 4 in der Haupthohlkammer 9 des Flügelrahmens 4 und in der Ausführungsform gemäß Fig. 5 im Schaummaterial 6 der Türfüllung 5. Dadurch ist nur ein minimaler Installationsaufwand auf der Baustelle erforderlich. Dadurch kann der Einbau des Steuerungselements 13 direkt vom Türenbauer oder vom Türfüllungshellersteller erfolgen und muss nicht mehr im Rahmen unterschiedlicher Gewerke auf der Baustelle vorgenommen werden. Darüber hinaus sind für den Einbau der erfindungsgemäßen Tür 1 keine erheblichen Eingriffe in die bestehende Gebäudestruktur erforderlich. Insgesamt resultiert ein minimaler Installationsaufwand für die erfindungsgemäße Tür 1 auf der Baustelle.

Die vorliegende Erfindung wurde exemplarisch unter Bezugnahme auf die in den Figuren dargestellten Ausführungsformen der vorliegenden Erfindung am Beispiel einer Kunststofftür beschrieben. Es versteht sich, dass die diesbezüglichen Ausführungen auch für andere Türarten, beispielsweise für Stahltüren, Aluminiumtüren, Aluminium-KunststoffVerbund-türen, Aluminium-Holz-Verbundtüren, Holztüren, Holz-Kunststoff-Verbundtüren und dergleichen analog anwendbar sind. Es versteht sich daher, dass die vorliegende Erfindung nicht auf dieses Ausführungsbeispiel beschränkt ist, sondern dass sich der Umfang der vorliegenden Erfindung aus den Ansprüchen ergibt.

## Patentansprüche

1. Tür (1), umfassend
(a) einen Blendrahmen (2) oder eine Zarge;
(b) mindestens einen Türflügel (3), der einen Flügelrahmen (4) und eine in den Flügelrahmen (4) aufgenommene Türfüllung (5) umfasst, wobei die Türfüllung (5) mindestens ein Funktionselement (18) umfasst, dessen Lichtdurchlässigkeitseigenschaften beim Anlegen einer elektrischen Spannung zumindest bereichsweise veränderbar sind; und
(c) ein Steuerungselement (13), das dazu eingerichtet ist, das mindestens eine Funktionselement (18) zu steuern und eine elektrische Spannung zur Veränderung der Lichtdurchlässigkeitseigenschaften des mindestens einen Funktionselements (18) aufgrund eines Steuerbefehls auf das mindestens eine Funktionselement (18) anzulegen,
**dadurch gekennzeichnet, dass**
das Steuerungselement (13) zumindest teilweise in dem Türflügel (3) aufgenommen ist.

2. Tür (2) nach Anspruch 1, **dadurch gekennzeichnet, dass** das Steuerungselement (13) vollständig in dem Türflügel (3) aufgenommen ist.

3. Tür (2) nach Anspruch 1 oder Anspruch 2, **dadurch gekennzeichnet, dass** der Flügelrahmen (4) aus Abschnitten eines Hohlkammerprofils gebildet ist, wobei das Steuerungselement (13) zumindest teilweise in eine Hohlkammer (9) des Flügelrahmens (4) aufgenommen ist.

4. Tür (2) nach Anspruch 3, **dadurch gekennzeichnet, dass** mindestens ein Halteelement (15, 15') des Steuerungselements (13) auf einer Falzfläche (9) des Flügelrahmens (4) aufliegt.

5. Tür (1) nach einem der Ansprüche 1 bis 4, **dadurch gekennzeichnet, dass** die Türfüllung (5) weiter ein Schaumelement (6) umfasst, wobei das Steuerungselement (13) zumindest teilweise in das Schaumelement (6) aufgenommen ist.

6. Tür (1) oder nach Anspruch 5, **dadurch gekennzeichnet, dass** das Steuerungselement (13) durch Befestigungsmittel mit dem Schaumelement (6) verbunden ist.

7. Tür (1) nach einem der Ansprüche 1 bis 6, **dadurch gekennzeichnet, dass** das Steuerungselement (13) elektrische Schnittstellen (16; 17) zur Spannungsversorgung sowier zur Verarbeitung und Ausgabe kabelbasierter Steuerbefehle aufweist, die vorzugsweise an derselben Seite eines Gehäuses des Steuerungselement (13) angeordnet sind.

8. Tür (1) nach einem der Ansprüche 1 bis 7, **dadurch gekennzeichnet, dass** das Steuerungselement (13) elektrische Schnittstellen zur Verarbeitung und Ausgabe kabelloser Steuerbefehle umfasst, insbesondere Schnittstellen zur Verarbeitung und Ausgabe kabelloser Steuerbefehle mittels dem Kommunikationsstandard "Matter".

9. Tür (2) nach Anspruch 7 oder Anspruch 8, **dadurch gekennzeichnet, dass** die Schnittstellen (16, 17) zur Verarbeitung von sensorischen Steuerbefehlen, insbesondere sensorischer Steuerbefehle von Fingerprintsensoren, Temperatursensoren, Lichtsensoren, Feuchtesensoren, Luftqualitätssensoren, Beschleunigungssensoren, Türöffnungssensoren, Alarmspinnen, Glasbruchsensoren, Einbruchssensoren ausgelegt sind.

10. Tür (1) nach einem der Ansprüche 7 bis 9, **dadurch gekennzeichnet, dass** mindestens eine Schnittstelle (16, 17) zur Steuerung mindestens eines elektrisch steuerbaren Türschlosses ausgelegt ist.

11. Tür (1) nach einem der Ansprüche 1 bis 10, **dadurch gekennzeichnet, dass** das Steuerungselement (13) Sensoren zur Erzeugung eigener Steuerbefehle umfasst, insbesondere Fingerprintsensoren, Temperatursensoren, Lichtsensoren, Feuchtesensoren, Luftqualitätssensoren, Beschleunigungssensoren, Türöffnungssensoren, Einbruchssensoren.

12. Tür (1) nach einem der Ansprüche 1 bis 11, **dadurch gekennzeichnet, dass** das Steuerungselement (13) dazu eingerichtet ist, eine elektrische Spannung zur Veränderung der Lichtdurchlässigkeitseigenschaften des mindestens einen Funktionselements (18) aufgrund eines Steuerbefehls auf das Funktionselement (18) anzulegen.

13. Tür (1) nach einem der Ansprüche 1 bis 12, **dadurch gekennzeichnet, dass** das Steuerungselement (13) eine dem Steuerungselement (13) zugeführte elektrische Gleichspannung in eine elektrische Wechselspannung für das mindestens eine Funktionselement (18) umzuwandeln.

14. Tür (1) nach einem der Ansprüche 1 bis 13, **dadurch gekennzeichnet, dass** das mindestens eine Funktionselement (18) mindestens zwei Funktionszonen (19, 19', 19", 19‴) umfasst, deren Lichtdurchlässigkeitseigenschaften beim Anlegen einer elektrischen Spannung an die Funktionszone (19, 19', 19", 19‴) einzeln veränderbar sind.

15. Tür (1) nach einem der Ansprüche 1 bis 14, **dadurch gekennzeichnet, dass** das Funktionselement (18) als SPD-Funktionselement, PDLC-Funktionselements, EC-Funktionselement oder als Kombination der vorgenannten Funktionselemente ausgebildet ist.
